# EUROPÄISCHE PATENTSCHRIFT

(11) **EP 0 299 356 B1**
(45) Veröffentlichungstag und Bekanntmachung des Hinweises auf die Patenterteilung: **29.07.1992**
(21) Anmeldenummer: 88110852.6
(22) Anmeldetag: 07.07.1988
(51) Int. Cl.: B63B 15/02, B63B 43/08

(54) **System zur Veränderung der Maststellung bei Segelschiffen**
System for changing the position of the mast on a sailing vessel
Système pour changer la position du mât de voiliers

(30) Priorität: 14.07.1987 CH 2675/87
(43) Veröffentlichungstag der Anmeldung: 18.01.1989
(73) Patentinhaber: Haigis, Erich, Dr., CH-8570 Weinfelden (CH)
(72) Erfinder: Haigis, Erich, Dr., CH-8570 Weinfelden (CH)

(56) Entgegenhaltungen:
- DE-A- 2 249 542
- DE-A- 2 913 434
- FR-A- 2 087 026
- US-A- 3 972 300

## Beschreibung

Die vorliegende Erfindung bezieht sich auf ein Konstruktions-System, mit welchem der Mast von Segelschiffen in seiner Stellung gegenüber dem Bootsrumpf, der Windstärke entsprechend, verändert werden kann. Der Mastfuss ruht in einem Gelenk, welches die Neigung des Masts sowohl nach beiden Seiten als auch nach vorn und nach hinten erlaubt. Die Stellung des Masts wird über ein im Bootsrumpf seitlich als auch vor- und rückwärts verschiebbares Gewicht beeinflusst.

Bei herkömmlichen Schiffen ist der Mast, bzw. -im Falle von mehrmastigen Schiffen-, sind die Maste mit dem Schiffsrumpf in segelbereitem Zustand in einem fixen Winkel verbunden. Der Mast wird über Wanten und Stags gegenüber dem Schiffsrumpf in stets gleicher, aufrechter Position gehalten. Wenn sich der Mast unter dem Winddruck neigt, so krängt das Schiff in gleichem Masse.

Durch diese starre Verbindung von Schiffsmast und Schiffsrumpf werden die über die Segel am Mast angreifenden Kräfte, bzw. wird die aus diesen Kräften resultierende Kraft M direkt auf den Schiffsrumpf übertragen. Diese, am Mast etwa auf einem Drittel bis halber Höhe angreifende, resultierende Kraft M kann in drei Komponenten zerlegt werden. In eine horizontal nach vorn, parallel zur Rumpflängsachse weisende Komponente A; eine horizontal laterale Komponente B und eine vertikale Komponente C (Siehe Abb. 1).

Die nach vorn gerichtete Komponente A bewirkt einerseits die Vorwärtsfahrt des Schiffs und andererseits ein Drehmoment, durch welches der Bug des Schiffes belastet und das Heck entlastet wird. Die beim Amwindkurs bedeutend werdende laterale Kraft B bewirkt einerseits ein Abdriften des Schiffes und andererseits ein Drehmoment um die Kippachse(n) des Rumpfs. Als Folge dieses Drehmoments krängt das Schiff.

Bei gekrängtem Bootsrumpf, bzw. seitlich schräg stehendem Mast bewirkt die Komponente A ein Drehmoment um die vertikale, zentrale Achse des Rumpfs. Dieses Drehmoment dreht das Schiff "in den Wind". Bei schräg stehendem, nach Lee geneigtem Mast zeigt die vertikale Komponente C nach unten. Sie belastet einerseits den Bootsrumpf und bewirkt andererseits ein Drehmoment, welches sich zum Drehmoment aus der Komponente B addiert und das Krängen des Schiffes noch verstärkt.

Es existieren frühere Bestrebungen, dem Drehmoment und somit der Krängung des Bootsrumpfes entgegenzuwirken:

US-Patent 3'985'106 beschreibt ein Stabilisierungssystem für Segelschiffe, welches darin besteht, dass der Mast seitlich drehbar gelagert ist und ein Gegengewicht trägt. Im weiteren ist der Mast an Gewichten, die im Bootsrumpf seitlich hochgezogen werden können, befestigt. Bei diesem System ist der Drehpunkt des Masts ein einfaches Gelenk, welches nur eine seitliche Rotation, nicht aber eine Vorwärts- oder Rückwärts-Neigung des Masts erlaubt. Bei diesem System wird der Mast über den Drehpunkt hinaus nach unten in den Schiffsrumpf als durchlaufende gerade Stange weitergeführt; der Drehpunkt ist nicht das Mastende. Ueber die Seilzüge, mit welchen das Gegengewicht am Mast mit den Aufziehgewichten im Rumpf verbunden ist, wird die freie Rotation des Masts verhindert, und werden Drehmomente auf den Rumpf übertragen.

Eur. Patent 0824014 (nicht Stand der Technik gemäß Art. 54(2) EPÜ) beschreibt ein Konstruktions-System zur Neigung des Masts von Segelschiffen nach Luv. Als wesentliches Merkmal dieses Patentes ist ein Pendelgewicht (Delphin) zu nennen, welches ausserhalb des Schiffsrumpfes unter dem Schiff oder seitlich im Wasser liegt und über welches der Mast gehalten wird.

Daraus stellt sich die folgende Aufgabe:
1. Es ist ein Konstruktions-System zu entwickeln, durch welches der Mast mit dem Bootsrumpf so verbunden werden kann, dass keine oder nur geringe Drehmomente vom Mast auf den Bootsrumpf übertragen werden.
2. Mit diesem Konstruktions-System soll der Mast während des Segelns mit Bezug zum Bootsrumpf in jede beliebige Richtung gerichtet und in jede beliebige Neigung geneigt und in jeder gewünschten Stellung gehalten werden können. Insbesondere soll der Mast nach Luv und nach achtern geneigt werden können.
3. Dieses Konstruktions-System soll im Innern des Bootsrumpfes angeordnet sein.

Die vorliegende Aufgabe wird durch die in Anspruch 1 genannte Erfindung gelöst. Zweckmässige Ausführungen sind in den Unteransprüchen 2 - 9 beschrieben.

### Darlegung der Erfindung

Die vorliegende Erfindung besteht darin, durch Entkoppelung der starren Verbindung zwischen Mast und Schiffsrumpf die Uebertragung von Drehmomenten, die durch die Kräfte A, B & C erzeugt werden, auf den Bootsrumpf zu vermeiden. Gemäss der vorliegenden Erfindung erfolgt diese Entkoppelung, indem einerseits der Mastfuss F in einem beweglichen Gelenk (Kugelgelenk, Kreuzgelenk) gelagert ist und andererseits, indem den beschriebenen Drehmomenten durch ein oder mehrere entsprechend schwere und im Bootsrumpf geeignet positionierte Gewichte die entgegengesetzten Drehmomente entgegengestellt werden; so, dass das Drehmoment um das Mastfussgelenk Null wird. Die im Bootsrumpf untergebrachten Gewichte müssen mit dem Mastfuss so verbunden sein, dass sie möglichst nur die Drehmomente des Masts beeinflussen und keine nachteiligen Drehmomente auf den Rumpf übertragen.

Ein solches Gewicht überträgt nur dann kein Drehmoment auf den Bootsrumpf, wenn es ausschliesslich am Mast oder am Mastfuss F (Drehpunkt) befestigt ist (Abb. 1). Das Gewicht kann dabei am Mast über Seile oder über in ihrer Länge verstellbare Seilzüge aufgehängt sein. Ein solches Gewicht kann auch am Mast oder beim Mastfuss über einen stabilen, auf Zug und Druck belastbaren Pendelarm aufgehängt sein (Abb. 1). Ein solches Gewicht kann auch an einem Ringsystem, welches um den Drehpunkt D (Abb. 3) frei rotiert, befestigt sein. Zur Kompensierung der aus den Kräften A, B und C (Abb. 1) resultierenden Drehmomenten kann ein einzelnes Gegengewicht oder ein ganzes System mit mehreren Gegengewichten in entsprechenden Positionen dienen. Die Summe aller Gewichte und deren Hebelarme mit Bezug zum Mastfussdrehpunkt F muss zur Aufhebung der Drehmomente um diesen Drehpunkt F führen.

Die Kompensierung der Drehmomente kann sich im vereinfachten Fall auf das aus den Kräften B und C resultierende Drehmoment, das heisst, auf die Kompensierung der Rotation um die Schiffslängsachse, beschränken.

Das Gewicht, bzw. die Gewichte können mit Bezug auf den Drehpunkt F oder D grundsätzlich auf verschiedene Höhen hochgezogen und seitlich verschieden weit ausgeschwenkt werden. Der Pendelarm, bzw. die Pendelarme, die einerseits zur Tragung der Gewichte dienen, deren Funktion aber vor allem in der Ausschwenkung und Distanzhaltung des Gewichts zum Drehpunkt Fliegt, können so ausgeführt sein, dass sie in ihrer Länge verstellbar sind. Das heisst, durch diese verstellbare Länge des Pendelarms kann das Gewicht auf einer Bahn geführt werden, die nicht einer Kreisbahn mit Zentrum F entspricht.

Der Vorteil der vorliegenden Erfindung liegt darin, dass die auf den Mast einwirkenden Drehmomente aufgehoben werden. Dadurch ist die Möglichkeit gegeben, den Mast in jene Position zu stellen, unter welcher die Windkraft maximal ausgenützt werden kann. Je nach Windstärke kann der Mast senkrecht gestellt, nach Luv und/oder nach hinten gelegt werden. Wenn der Mast nach Luv geneigt ist, so weist die vertikale Kraft C nicht mehr wie in Abb. 1 nach unten, sondern nach oben und führt zur Entlastung des Segelschiffes.

Das beschriebene System eines Masts, der keine Drehmomente auf den Schiffsrumpf überträgt, ist auch für Schiffe mit mehreren Masten anwendbar. Dabei kann jeder Mast individuell in seiner Stellung verändert werden, oder die verschiedenen Maste können in Abhängigkeit voneinander koordiniert verstellt und in eine optimale gegenseitige Lage gebracht werden.

Das Erkennen und Festlegen der optimalen Maststellung zur maximalen Ausnützung der Windkraft kann aufgrund menschlichen Urteilvermögens oder anhand von technischen Einrichtungen erfolgen. Ueber Messgeräte und Fühler zur Messung der Windkraft und der am Mast angreifenden Kraft M sowie Winkelmessgeräte können aber auch Daten gesammelt werden, die über eine elektronische Datenverarbeitung zur Steuerung des Pendelgewichts (bzw. der verschiedenen Pendelgewichte) und somit zur Festlegung der Maststellung ausgenützt werden können.

Die Veränderung der Lage des Pendelgewichts, bzw. der Pendelgewichte, kann über Seilsysteme und Seilwinden durch Manneskraft oder unter Zuhilfenahme von Motoren erfolgen. Die Positionierung des Pendelgewichts als auch die Verstellung der Länge des Pendelarms kann aber auch über hydraulische Systeme erfolgen.

### Beschreibung der neuen Erkenntnisse

Entgegen dem US-Patent Nr.3'985'106 wird in der vorliegenden Erfindung der Mast nicht über den Drehpunkt hinaus nach unten weitergeführt, um im Schiffsrumpf ein mit ihm direkt verbundenes Gegengewicht zu tragen. Beim hier vorliegenden System wird ausser dem Mastfussdrehpunkt (F bzw. D) jede feste Verbindung des Masts mit dem Bootsrumpf vermieden. Ebenso wird das Gegengewicht, oder werden die Gegengewichte beim hier beschriebenen System nicht mit, dem Bootsrumpf in Berührung gebracht, so dass keine Drehmomente auf den Schiffsrumpf übertragen werden. Der Mast und das Gegengewicht (bzw. die Gegengewichte) bilden eine Einheit, welche die Uebertragung aller auf den Mast einwirkenden Kräfte drehmomentfrei auf den Drehpunkt F oder D überträgt.

Entgegen dem Europ. Patent Nr. 0824014 ist im hier vorliegenden System das Gegengewicht (bzw. sind die Gegengewichte) zur Positionierung des Masts im Innern des Schiffsrumpfs angeordnet. Daraus ergibt sich der Vorteil, dass der durch ein Gegengewicht im Wasser (Delphin) entstehende Fahrtwiderstand entfällt. Ein weiterer Vorteil besteht darin, dass das Gegengewicht im Bootsrumpf um die Auftriebskraft schwerer wiegt, als dasselbe Gewicht ausserhalb des Bootes unter Wasser.

### Wege zur Ausführung der Erfindung

### Beispiel 1

Abbildung 2 zeigt einen Querschnitt durch den Rumpf eines Segelschiffs. Der Mast ist um den Mastfuss (F) nach allen Seiten frei schwenkbar. Der Mastfuss F ist als Kugelgelenk oder Kreuzgelenk ausgebildet. Der Mastfuss F ist das untere Ende des Masts.

Im Punkt F ist ein Pendelarm befestigt, der ebenfalls nach allen Seiten frei schwenkbar aufgehängt ist. Am unteren Ende dieses Pendelarms ist ein Gewicht G befestigt. Das Gewicht G kann folglich nach allen Seiten frei auspendeln, das heisst sowohl seitlich als auch vorwärts und rückwärts. Auf seiner Pendelbewegung (G') berührt das Gewicht G den Bootsrumpf nicht.

Anstelle eines einzelnen, nach allen Seiten frei pendelnden Gewichts, können z.B. auch zwei Pendel im Punkt F befestigt sein, wobei das eine Pendel lediglich seitlich ausgelenkt und das zweite Pendel in axialer Richtung (vorwärts - rückwärts) ausgelenkt werden kann.

Am Pendelgewicht G sind die zwei Enden eines Drahtseils befestigt, welches über mehrere Rollen die feste Verbindung von G mit dem Mast herstellt. Die Distanz von G über L nach F kann verkürzt oder verlängert werden. Entsprechend verlängert bzw. verkürzt sich die Distanz von G über R nach F. Die Länge des Polygonzugs bleibt sich gleich. Die Auslenkung von G nach G' erfolgt durch eine Seilwinde in Punkt F.

Die am Mast angreifende Kraft M muss durch geeignete Wahl des Gewichts G und durch angemessene Auslenkung des Gewichts (Kraft P) kompensiert werden. Das am Mast angreifende Drehmoment wird durch P aufgehoben. Auf den Bootsrumpf werden nur die auf den Punkt F wirkenden Kräfte übertragen. Der Bootsrumpf wird durch den Kiel K stabilisiert. Bei Schiffen mit mehreren Masten kann das beschriebene System für jeden Mast einzeln oder in gegenseitiger Koordination angewendet werden.

### Beispiel 2

Abbildung 3 zeigt einen Querschnitt durch einen Schiffsrumpf. Um einen freien Raum im Innern des Bootsrumpfes schaffen zu können, der vom Mast und vom Pendelarm nicht bestrichen wird, wird bei dieser Konstruktion der Drehpunkt D durch ein Doppel-Ringsystem "aufgefangen". Der Drehpunkt D ist sowohl der Drehpunkt für den Mast als auch der Drehpunkt für das Pendelgewicht G.

In der vorliegenden Darstellung wird nur die seitliche Rotation von Mast und Pendelgewicht gezeigt, Grundsätzlich kann aber auch diese Konstruktion dreidimensional, das heisst, Mast und Pendel nach allen Seiten frei schwenkend, ausgeführt werden (partielle Kugeloberfläche anstelle des Ringsystems oder mehrere Doppelring-Systeme).

Das Doppelringsystem besteht aus zwei Ringen, die beide gegenüber dem Bootsrumpf frei drehbar gelagert sind und die zudem auch gegeneinander konzentrisch frei drehbar sind. An einem der beiden Ringe ist der Mast befestigt, am andern das Pendelgewicht G. Durch gegenseitiges Verstellen der Ringe gegeneinander kann die Position des Gewichts G gegenüber dem Mast nach Bedarf verändert und fixiert werden. Der Bootsrumpf wird durch den Kiel K stabilisiert.

### Beschreibung der Abbildungen

Abbildung 1: Schematische Darstellung der am Mast angreifenden Kraftkomponenten bei Segelschiffen herkömmlicher Bauart wenn sie krängen.

Abbildung 2: Querschnitt durch ein Segelschiff gemäss Ausführungsbeispiel 1.

Abbildung 3: Querschnitt durch ein Segelschiff gemäss Ausführungsbeispiel 2.

## Patentansprüche

1. Konstruktions-System zur Veränderung der Maststellung bei Segelschiffen bestehend aus
einem Mastfuss, welcher den Mast mit dem Bootsrumpf verbindet, und welcher als Universalgelenk (Kreuzgelenk oder Kugelgelenk) ausgebildet ist, wodurch der Mast mit Bezug zum Bootsrumpf nach allen Richtungen gerichtet und in jede Neigung geneigt werden kann,
einem Mast, welcher in seiner Stellung gegenüber dem Bootsrumpf verändert werden kann,
einem Gegengewicht (G), welches innerhalb des Bootsrumpfs angeordnet ist und welches zur vollständigen Kompensierung des auf den Mastfuss einwirkenden Drehmoments dient,
einer Mastführungskonstruktion, welche das Gewicht mit dem Mast verbindet und mit deren Hilfe der Mast ausgelenkt und gehalten wird, sowie
einer Gewichtsaufhängekonstruktion, welche das Gegengewicht mit dem Bootsrumpf verbindet und mit deren Hilfe das Gegengewicht sowohl nach beiden Seiten als auch vor- und rückwärts verschoben und arretiert werden kann,
wobei der Mast des Segelschiffes während der Fahrt schnell in jede Richtung gerichtet, in jede Neigung geneigt, in seiner Stellung gegenüber dem Bootsrumpf verändert und in der gewünschten Position und Lage gehalten werden kann, ohne dass Drehmomente des Masts oder des Konstruktions-Systems auf den Bootsrumpf Übertragen werden,
und wobei der Mast insbesondere nach Luv und achtern geneigt und die Windkraft optimal ausgenützt werden kann, indem in dieser Position der Auftrieb durch die Flügelwirkung des Segels genutzt wird.

2. Konstruktions-System gemäss Anspruch 1, bei dem das Gegengewicht (G) am Universalgelenk des Mastfusses über einen Pendelarm, dessen Länge verstellt werden kann, so aufgehängt ist, dass die Pendelebene mit Bezug zum Bootsrumpf beliebig eingestellt und fixiert werden kann.

3. Konstruktions-System gemäss Anspruch 1, bei dem der Mast mit dem Gegengewicht (G) über Seilzüge verbunden ist, wobei der Mast durch Verlängern bzw. Verkürzen der Seillängen der beiden seitlichen Wanten sowie des Vorstags bzw. Backstags in die gewünschte Richtung und Neigung gebracht und in der gewählten Position gehalten werden kann.

4. Konstruktions-System gemäss Anspruch 1, bei dem das Gegengewicht (G) aus mehreren Teilgewichten besteht, mit denen die Summe aller um den Mastfuss und die Rollachsen des Bootsrumpfs auftretenden Drehmomente kompensiert wird.

5. Konstruktions-System gemäss Anspruch 1, bei dem der Mast mit dem Gegengewicht (G) über Teleskoparme verbunden ist, wobei der Mast und das Gegengewicht durch verlängern und verkürzen der Teleskoparme in die gewünschte gegenseitige Lage gebracht und in der gewählten Position gehalten werden können.

6. Konstruktions-System gemäss Anspruch 1, bei dem die Vor- und Rückwärtsneigung des Masts durch ein einfaches Gelenk ermöglicht wird, und bei dem die seitliche Neigung des Masts durch einen Rotationsring, welcher in den Bootsrumpf integriert ist, bewerkstelligt wird.

7. Konstruktions-System gemäss Anspruch 6, bei dem das Gegengewicht (G) an einem Rotationsring befestigt ist, welcher in den Bootsrumpf integriert ist, und durch welchen das Gegengewicht entweder durch Rotation des Ringes oder durch Verschieben längs des Ringes verändert und gegenüber dem Mastfuss in die gewünschte Position gebracht und arretiert werden kann, wobei nach der Arretierung der Mastfuss und das Gegengewicht gemeinsam längs der Ringbahn frei pendeln können ohne laterale Drehmomente auf den Bootsrumpf zu übertragen.

8. Konstruktions-System gemäss Anspruch 1, bei dem die Verschiebung des Gegengewichts (G) und die Positionierung der Maststellung durch Motorenantrieb über Seilsysteme, Zahnradsysteme oder hydraulische Systeme erfolgt, wobei die Steuerung der Positionierung des Gegengewichts und der Maststellung durch elektronisch verarbeitete Messdaten erfolgt.

9. Konstruktions-System gemäss Anspruch 1, wobei es sich um ein Segelschiff mit mehr als einem Mast handelt und das Konstruktions-System folglich bei mehreren Masten realisiert ist.

## Claims

1. A construction system for changing the position of the mast of sailboats consisting of
a mast foot that joins the mast to the boat's hull, said foot being constructed in the form of a universal joint (cardan joint or ball-and socket joint) that allows the mast to be directed to any direction and inclined to any inclination in relation to the hull,
a mast that can be altered in its location in relation to the hull,
a counterweight (G) that is arranged inside said hull and acts to provide full compensation of the torque acting on the mast foot,
a mast guidance construction that joins said weight to said mast and serves to guide and hold the mast, and
a weight suspension system that joins said conterweight to said hull and serves to shift the counterweight both laterally to either side and fore and aft and fix it in position,
whereby the mast of the sailboat can be inclined rapidly in any direction to any inclination and fixed in the desired position and location while the boat is moving, without the torques of the mast or of the construction system being transmitted to the boat's hull,
and whereby, in particular, the mast can be inclined windward and abaft in order to utilize the force of the wind optimally by exploiting the lift applied by the wing action of the sail in this position.

2. Construction system according to Claim 1, in which said counterweight (G) is suspended from the universal joint of the mast foot by means of a pendulum arm of adjustable length in such a way that the pendulum plane can be adjusted as desired in relation to the hull and fixed in position.

3. Construction system according to Claim 1, in which said counterweight (G) is joined to the mast by a system of ropes in such a way that the mast can be shifted to the desired direction and inclination by lengthening or shortening the lengths of the two lateral shrouds and of the forestay and backstay and fixed in the selected position.

4. Construction system according to Claim 1, in which said counterweight (G) consists of a number of weight segments, with which the sum of all torques occurring around the mast foot and the roll axes of the boat's hull is compensated.

5. Construction system according to Claim 1, in which said mast is joined to the counterweight (G) by telescoping arms in such a way that the mast can be shifted in the desired direction and to the desired inclination by lengthening or shortening the telescoping arms and fixed in the selected position.

6. Construction system according to Claim 1, in which the fore-and-aft inclination of the mast is made possible by an ordinary hinge joint and the lateral inclination of the mast is achieved by means of a rotation ring integrated in the hull.

7. Construction system according to Claim 6, in which said counterweight (G) is fastened to a rotation ring integrated in the hull and by means of which the counterweight can be shifted either by rotation of the ring or by displacement along the ring and brought into the desired position in relation to the mast foot and fixed there, and whereby, following fixation, the mast foot and counterweight are free to oscillate together along the ring track without transmitting any lateral torques to the hull.

8. Construction system according to Claim 1, in which the shifting of the counterweight (G) and the alteration of the mast position are accomplished by motorized rope systems, gearing systems, or hydraulic systems, and wherein the control of counterweight positioning and mast positioning is effected by electronically processed measured data.

9. Construction system according to Claim 1, in which said sailboat has more than one mast and consequently the construction system is implemented on several masts.

## Revendications

1. Système de construction pour modifier la position du mât d'un bateau à voile, constitué par:
un pied de mât reliant le mât à la coque, formé par un joint articulé (joint de cardan ou joint à rotule), grâce auquel le mât peut être orienté dans toutes les directions et incliné dans tous les degrés par rapport à la coque,
un mât dont la position par rapport à la coque peut être modifiée,
un contrepoids (G) placé à l'intérieur de la coque et servant à compenser intégralement le couple de torsion exercé sur le pied du mât,
un système de guidage du mât reliant le contrepoids au mât et permettant de diriger le mât et de le maintenir en position,
un système de suspension reliant le contrepoids à la coque et permettant de déplacer le contrepoids aussi bien vers les deux côtés que vers l'avant et l'arrière, et de l'immobiliser dans l'une de ces positions,
le mât du bateau à voile pouvant ainsi être orienté dans toutes les directions, incliné dans tous les degrés, et sa position modifiée et maintenue par rapport à la coque, sans que les couples de torsion du mât ou du système de construction soient transmis à la coque,
et le mât pouvant ainsi être incliné en particulier au vent et vers l'arrière et à cette position être exploitée de façon optimale la force du vent grâce à l'effet de portance exercé par la voile.

2. Système de construction selon revendication 1 dans lequel le contrepoids (G) est suspendu au joint articulé du pied du mât par un balancier, dont la longueur peut être modifiée, et dans lequel le contrepoids (G) est suspendu de façon telle que le plan d'oscillation du balancier peut être modifié à volonté et immobilisé par rapport à la coque.

3. Système de construction selon revendication 1 dans lequel le mât et le contrepoids (G) sont reliés par des cordages permettant d'orienter et d'incliner le mât dans le sens voulu et de l'immobiliser dans la position choisie en allongeant ou en raccourcissant les deux haubans latéraux ainsi que l'étai et le pataras.

4. Système de construction selon revendication 1 dans lequel le contrepoids (G) se compose de plusieurs poids partiels permettant de compenser la somme de tous les couples de torsion produits autour du pied du mât et des axes de roulis du bateau.

5. Système de construction selon revendication 1 dans lequel le mât est relié au contrepoids (G) par un bras téléscopique pouvant être allongé ou raccourci, et permettant ainsi d'amener le mât et le contrepoids dans la position voulue l'un par rapport à l'autre et de les maintenir dans cette position.

6. Système de construction selon revendication 1 permettant d'incliner le mât vers l'avant ou l'arrière par l'intermédiaire d'un simple joint articulé, et de l'incliner vers l'un ou l'autre côté par l'intermédiaire d'un anneau tournant intégré dans la coque.

7. Système de construction selon revendication 6 dans lequel le contrepoids (G) est fixé à un anneau tournant intégré dans la coque par l'intermédiaire duquel le contrepoids peut être modifié par rotation de l'anneau ou par déplacement le long de l'anneau, et être amené et immobilisé dans la position voulue par rapport au pied du mât, le contrepoids et le pied du mât pouvant après cette immobilisation se balancer librement le long de la trajectoire de l'anneau sans transmettre de couples de torsion latéraux de la coque.

8. Système de construction selon revendication 1 dans lequel le déplacement du contrepoids (G) et le positionnement du mât sont commandés par un moteur actionnant un système de cordages, un système à engrenage ou un système hydraulique, le positionnement du contrepoids et la position du mât étant déterminés par les donnés de mesure soumises à traitement électronique.

9. Système de construction selon revendication 1 dans lequel il s'agit d'un bateau à voile équipé de plusieurs mâts, le système de construction étant ainsi appliqué à plusieurs mâts.
